# EUROPÄISCHE PATENTSCHRIFT

(11) **EP 0 933 590 B1**
(45) Veröffentlichungstag und Bekanntmachung des Hinweises auf die Patenterteilung: **24.05.2006**
(21) Anmeldenummer: 99101253.5
(22) Anmeldetag: 23.01.1999
(51) Int. Cl.: F21V 17/00, F21V 11/00

(54) **Halogenleuchte mit Lichtaustrittsblende**
Halogen lamp with screen at the light output
Lampe à halogène avec cache en sortie de faisceau

(30) Priorität: 31.01.1998 DE 19803880
(43) Veröffentlichungstag der Anmeldung: 04.08.1999
(73) Patentinhaber: Herbert Waldmann GmbH & Co., 78056 Villingen-Schwenningen (DE)
(72) Erfinder: Waldmann, Gerhard, 78083 Dauchingen (DE)
(74) Vertreter: Patentanwälte Westphal, Mussgnug & Partner

(56) Entgegenhaltungen:
- CH-A- 680 684
- DE-A- 2 251 131
- FR-A- 1 580 755
- US-A- 5 349 510

## Beschreibung

Die Erfindung betrifft eine Halogenleuchte nach dem Oberbegriff des Anspruchs 1.

Es sind Leuchten bekannt, die eine abnehmbare Lichtaustrittsblende mit einer fest eingebauten Blendenscheibe, d.h. einer klaren oder mattierten Scheibe aus Glas, Kunststoff oder dergl.an der Lichtausrittsöffnung ihres Gehäuses, aufweisen. Auch Lichtaustrittsblenden mit fest eingebautem Blendenraster sind bekannt.

Aus US 5 349 510 ist eine Leuchte mit beliebiger Lichtquelle bekannt, die an der Lichtaustrittsöffnung des Gehäuses eine aufklappbare Lichtaustrittsblende mit einer fest eingebauten Linse oder Blendenscheibe und einer zweiten fest eingebauten Blendenscheibe aufweist. Ein eventuelles Herausnehmen der Linse und/oder der Blendenscheiben ist nicht vorgesehen und wäre mit einem erheblichen Montageaufwand verbunden.

Aus CH 680 684 ist eine Halogenleuchte bekannt, bei der in die Lichtaustrittsöffnung des Gehäuses zwei Blendenscheiben und ein Blendraster zwischen zwei Sicherungsringen lose eingelegt sind. Der vordere oder äußere Sicherungsring kann vom Gehäuse abgezogen werden, woraufhin die Blendenscheiben und das Blendraster lose aus der Lichtaustrittsöffnung herausfallen können.

Durch die Erfindung soll eine Halogenleuchte geschaffen werden, bei der es möglich ist, in einer vom Leuchtengehäuse abnehmbaren Lichtaustrittsblende wahlweise eine oder zwei gleiche oder verschiedene Blendenscheiben und ein Blendraster lösbar anzubringen. Die Lichtaustrittsblende soll dabei unabhängig von der Anzahl der eingebrachten Teile als geschlossene Funktionseinheit handhabbar sein.

Diese Aufgabe wird bei einer Halogenleuchte der eingangs genannten Art erfindungsgemäß durch die kennzeichnenden Merkmale des Anspruchs 1 gelöst. Die erfindungsgemäß ausgebildete Lichtaustrittsblende ist daher als geschlossene Funktionseinheit in beliebiger Bestückung mit Blendenscheiben und/oder Blendraster handhabbar und kann mit allen darin lose haftend eingesetzten Teilen vom Gehäuse abgenommen und eventuell nach Auswechslung einzelner Teile wieder auf dasselbe aufgesetzt werden.

Der erste O-Ring bzw. bei der Lösung nach Anspruch 2 die beiden O-Ringe werden unabhängig davon, ob sie an Blendenscheiben anliegen, in ihren Nuten gehalten. Es können wahlweise eine oder zwei Blendscheiben an den dafür vorgesehenen Stellen vor dem ersten O-Ring bzw. zwischen den beiden O-Ringen eingelegt werden. Am inneren Ende des Halterings wird in beliebiger Weise form- oder reibungsschlüssig das ebenfalls lösbare Blendraster gehalten.

Die weiteren Unteransprüche sind auf vorteilhafte Ausgestaltungen der Erfindung gerichtet. Nach Anspruch 3 ist insbesondere ein Distanzring vorgesehen, der einerseits der Abstützung an der im Gehäuse gelagerten Halogenlampe und andererseits gemäß Anspruch 5 der losen Halterung des Blendrasters dient. Die Ausgestaltungen nach den Ansprüchen 4 und 6 dienen der Halterung des Distanzrings bzw. des Halterings selbst am Gehäuse.

Anhand der Figuren wird ein bevorzugtes Ausführungsbeispiel der Erfindung näher erläutert. Es zeigt:
- Figur 1: eine Seitenansicht der gesamten Halogenleuchte,
- Figur 2: eine vergrößerte und teilweise geschnittene Seitenansicht des Leuchtengehäuses und
- Figur 3: einen gegenüber Fig.2 nochmals vergrößerten Teilschnitt.

Die in den Figuren dargestellte Halogenleuchte weist ein Gestänge 10 und ein am Gestänge 10 verstellbar gelagertes Außengehäuse 11 auf. In der am vorderen Ende des Außengehäuses 11 gelegenen Lichtaustrittsöffnung 14 ist eine allgemein mit 16 bezeichnete Lichtaustrittsblende angebracht. Die Lichtaustrittsblende 16 weist einen Haltering 18 auf, der mittels eines Gewindes 20 auf das vordere Ende des im Inneren des Außengehäuses 11 angeordneten eigentlichen Gehäuses 12 aufgeschraubt ist.

Im vorderen, von der Halogenlampe 40 abgelegenen Abschnitt des Halterings 18 sind an dessen Innenseite eine erste Ringnut 24 und eine zweite Ringnut 26 angebracht, in die jeweils ein erster elastischer O-Ring 28 bzw. ein zweiter elastischer O-Ring 30 eingelegt ist. Nahe dem vorderen Ende des Halterings 18 ist an seiner Innenseite ein nach innen stehender Ringsteg 32 vorgesehen, an dessen Rückseite eine erste Blendenscheibe 34 anliegt. Die Rückseite der ersten Blendenscheibe 34 wird durch den ersten O-Ring 28 gehalten, während an der Rückseite des ersten O-Rings 28 eine parallel zur ersten Blendenscheibe 34 liegende zweite Blendenscheibe 36 anliegt, die wiederum an ihrer Rückseite vom zweiten O-Ring 30 gehalten wird. Ebenfalls an der Rückseite der zweiten Blendenscheibe 36 stößt der vordere Rand eines Distanzrings 38 an, dessen rückwärtiger Rand sich an der im Gehäuse 12 gelagerten Halogenlampe 40 abstützt.

Zwischen einem nach vorn weisenden ringförmigen Absatz 42 an der Innenseite des Distanzrings 38 und der Rückseite der zweiten Blendenscheibe 36 ist ein Blendraster 44 eingespreizt. Der vordere Rand des Distanzrings 38 ist mit einem nach außen weisenden Wulst 46 versehen, welcher den zweiten O-Ring 30 leicht hintergreift und dadurch für ein festes Haften des Distanzrings 38 an der aus Haltering 18, Blendenscheiben 34 und 36, Distanzring 38 und Blendraster 44 bestehenden Lichtaustrittsblende 16 sorgt. Die Lichtaustrittsblende 16 ist daher als zusammengehörige Funktionseinheit handhabbar und kann geschlossen vom Gehäuse 12 abgenommen und wieder auf dasselbe aufgesetzt werden. In abgenommenem Zustand lassen sich in einfacher Weise der Distanzring 38, das Blendraster 44 sowie eine der Blendenscheiben 34, 36 oder beide jeweils wahlweise herausnehmen bzw. auswechseln, worauf die Lichtaustrittsblende 16 wieder aufgesetzt werden kann. So ist jede gewünschte Änderung der Lichtaustrittsblende 16 oder auch die Auswechslung einzelner Teile gegen anders wirkende oder geformte Teile möglich.

## Patentansprüche

1. Halogenleuchte mit einem Gehäuse (10), einer im Gehäuse angebrachten Halogenlampe (40) und einer an der Lichtaustrittsöffnung (14) des Gehäuses (10) angebrachten Lichtaustrittsblende (16), wobei die Lichtaustrittsblende (16) einen lösbar am Gehäuse (12) befestigbaren Haltering (18), einen ersten O-Ring (28) und eine erste Blendenscheibe (34) aufweist, und wobei ein Blendraster (44) im Haltering (18) lösbar festgelegt ist, **dadurch gekennzeichnet, dass** der Haltering (18) einen radial nach innen stehenden Ringsteg (32) aufweist, daß der Haltering (18) an seiner radialen Innenseite eine erste Ringnut (24) aufweist, in die der erste O-Ring (28) eingelegt ist, daß der Ringsteg (32) auf der von der Halogenlampe (40) wegweisenden Vorderseite des ersten O-Rings (28) angeordnet ist, und daß die erste Blendenscheibe (34) am Ringsteg (32) von hinten anliegt.

2. Halogenleuchte nach Anspruch 1, **dadurch gekennzeichnet, daß** zwischen Blendraster (44) und erster Blendenscheibe (34) ein zweite Blendenscheibe (36) eingelegt ist, welche vorderseitig am ersten O-Ring (28 und rückseitig an einem zweiten, in einer zweiten Ringnut (26) befindlichen O-Ring (30) anliegt.

3. Halogenleuchte nach Anspruch 2, **dadurch gekennzeichnet, daß** an der Rückseite der zweiten Blendenscheibe (36) der vordere Rand eines Distanzrings (38) anliegt, der in einer vom Gehäuse (12) abgenommenen Stellung des Halterings (18) am zweiten O-Ring (30) gehalten ist und in einer am Gehäuse (12) befestigten Stellung des Halterings (18) sich mit seinem rückwärtigen Rand an der Halogenlampe (40) abstützt.

4. Halogenleuchte nach Anspruch 3, **dadurch gekennzeichnet, daß** der Distanzring (38) durch einen am zweiten O-Ring (30) angreifenden Wulst (46) am zweiten O-Ring (30) gehalten ist.

5. Halogenleuchte nach Anspruch 3 oder 4, **dadurch gekennzeichnet, daß** zwischen der Rückseite der zweiten Blendenscheibe (36) und einem Absatz (42) des Distanzrings (38) das Blendraster (44) eingespreizt ist.

6. Halogenleuchte nach einem der vorangehenden Ansprüche, **dadurch gekennzeichnet, daß** der Haltering (18) mittels Gewinde (20) oder Bajonettverschluß am Gehäuse (12) festlegbar ist.

## Claims

1. A halogen luminaire having a housing (10), a halogen lamp (40) mounted in the housing and a light output stop (16) mounted on the light outlet opening (14) of the housing (10), wherein the light output stop (16) comprises a retaining ring (18) that can be removably fixed to the housing (12), a first O-ring (28) and a first stop plate (34), and wherein a stop grid (44) is removably fixed in the retaining ring (18),
**characterised in that** the retaining ring (18) comprises a radially inwardly protruding annular bridge (32),
**in that** the retaining ring (18) comprises a first annular groove (24) on its radial inside surface into which the first O-ring (28) is inserted,
**in that** the annular bridge (32) is disposed on the front side of the first O-ring (28) pointing away from the halogen lamp (40),
and **in that** the first stop plate (34) rests against the annular bridge (32) from the rear.

2. A halogen luminaire according to Claim 1,
**characterised in that** between the stop grid (44) and the first stop plate (34) there is inserted a second stop plate (36), which at the front side rests against the first O-ring (28) and at the rear side rests against a second O-ring (30) situated in a second annular groove (26).

3. A halogen luminaire according to Claim 2,
**characterised in that** the front edge of a spacer ring (38) rests against the rear surface of the second stop plate (36) and when the retaining ring (18) is removed from the housing (12) is held on the second O-ring (30) and when the retaining ring (18) is fixed to the housing (12) is supported by its rear edge on the halogen lamp (40).

4. A halogen luminaire according to Claim 3,
**characterised in that** the spacer ring (38) is retained on the second O-ring (30) by a swelling (46) acting on the second O-ring (30).

5. A halogen luminaire according to Claim 3 or 4,
**characterised in that** the stop grid (44) is inserted between the rear surface of the second stop plate (36) and a shoulder (42) on the spacer ring (38).

6. A halogen luminaire according to one of the preceding Claims,
**characterised in that** the retaining ring (18) can be fixed on the housing (12) by means of a thread (20) or bayonet catch.

## Revendications

1. Luminaire à halogène équipé d'un boîtier (10), d'une lampe à halogène (40) placé dans le boîtier et d'un cache en sortie de faisceau (16) placé sur l'ouverture (14) du boîtier (10), le cache en sortie de faisceau (16) présentant une bague de maintien (18) pouvant être fixé de manière amovible sur le boîtier (12), un premier joint torique (28) et un premier cache (34), une grille (44) étant fixée de manière amovible dans la bague de maintien (18),
**caractérisée en ce que**
la bague de maintien (18) présente un rebord annulaire (32) placé radialement vers l'intérieur,
la bague de maintien (38) présente sur sa face intérieure radiale une première rainure annulaire (24) dans laquelle est placé le premier joint torique (28),
le rebord annulaire (32) est disposé sur la face avant du premier joint torique (28) opposée à la lampe à halogène (40) et
le premier cache (34) se trouve par derrière sur le rebord annulaire (32).

2. Luminaire à halogène selon la revendication 1,
**caractérisé en ce qu'**
un deuxième cache (36) placé à l'avant contre le premier joint torique (28) et à l'arrière contre un deuxième joint torique (30) se trouvant dans une deuxième rainure annulaire (26) est disposé entre une grille (44) et un premier cache (34).

3. Luminaire à halogène selon la revendication 2,
**caractérisé en ce que**
le bord avant d'une entretoise (38) maintenue en position par la bague de maintien (18), retirée du boîtier (12), sur le deuxième joint torique (30) et qui s'appuie avec son bord arrière sur la lampe à halogène (40) dans une position de la bague de maintien (18) fixée sur le boîtier (12) se trouve au dos du deuxième cache (36).

4. Luminaire à halogène selon la revendication 3,
**caractérisé en ce que**
l'entretoise (38) est maintenue contre le deuxième joint torique (30) par un bourrelet (46) s'engageant contre le deuxième joint torique (30).

5. Luminaire à halogène selon la revendication 3 ou 4,
**caractérisé en ce que**
la grille (44) s'étend entre la face supérieure du deuxième cache (36) et un épaulement (42) de l'entretoise (38).

6. Luminaire à halogène selon l'une quelconque des revendications précédentes,
**caractérisé en ce que**
la bague de maintien (18) peut être fixée à l'aide d'un filetage (20) ou d'une fermeture à baïonnette sur le boîtier (12).
